# EUROPÄISCHE PATENTSCHRIFT

(11) **EP 1 382 047 B1**
(45) Veröffentlichungstag und Bekanntmachung des Hinweises auf die Patenterteilung: **23.12.2009**
(21) Anmeldenummer: 02735211.1
(22) Anmeldetag: 03.04.2002
(51) Int. Cl.: H01F 7/06, H01R 4/34

(54) **MAGNETSPULENANORDNUNG**
MAGNET COIL ARRANGEMENT
DISPOSITIF A BOBINE MAGNETIQUE

(30) Priorität: 23.04.2001 DE 10119939
(43) Veröffentlichungstag der Anmeldung: 21.01.2004
(73) Patentinhaber: Bosch Rexroth AG, 97816 Lohr am Main (DE); Kern Technik GmbH & Co. KG, 98553 Schleusingen (DE)
(72) Erfinder: STITZ, Matthias, 97816 Lohr (DE); WITTIG, Karl-Heinz, 98553 Schleusingen (DE); KERN, Hans-Jürgen, 98553 Schleusingen (DE)
(86) Internationale Anmeldenummer: PCT/EP2002/003667
(87) Internationale Veröffentlichungsnummer: WO 2002/089155

(56) Entgegenhaltungen:
- EP-A- 0 328 946
- DE-A- 19 854 100
- US-A- 4 316 137
- PATENT ABSTRACTS OF JAPAN vol. 1997, no. 10, 31. Oktober 1997 (1997-10-31) & JP 09 161890 A (ASAHI ELECTRIC WORKS LTD), 20. Juni 1997 (1997-06-20)

## Beschreibung

Die Erfindung betrifft eine Magnetspulenanordnung mit einer gekapselten Spule, die aus einem mit einer Wicklung versehenen Spulenkörper besteht, der mit Kunststoff umspritzt ist, und mit einem über die gekapselte Spule geschobenen, diese umschließenden Metallgehäuse gemäß dem Oberbegriff des Anspruchs 1.

Eine derartige Magnetspulenanordnung ist aus der
DE 198 54 100 A1 bekannt. Ein mit einer Wicklung versehener Spulenkörper ist mit Kunststoff umspritzt und bildet eine gekapselte Spule. An die gekapselte Spule ist ein Stecksockel angeformt. In dem Stecksockel sind Kontaktfahnen gehalten, von denen zwei mit den Enden der Wicklung verbunden sind und eine dritte dem Schutzleiteranschluß zugeordnet ist. Der elektrische Anschluß erfolgt über einen auf die Kontaktfahnen aufgesteckten Anschlußstecker. Das Gehäuse des Anschlußstekkers dichtet den von ihm und dem Stecksockel gebildeten Kontaktraum nach außen ab. Ein Metallgehäuse ist über die gekapselte Spule geschoben. Das Metallgehäuse greift dabei in eine Ausnehmung zwischen dem Stecksockel und der Außenfläche der gekapselten Spule ein. Der Stecksockel ist mit einer Ausnehmung versehen, durch die ein Verbindungselement geführt ist. Das Verbindungselement stellt den elektrischen Kontakt zwischen der dem Schutzleiteranschluß zugeordneten Kontaktfahne und dem Metallgehäuse her. Zwischen dem Verbindungselement und der Ausnehmung in dem Stecksockel ist ein Dichtelement angeordnet, das sowohl an der Umfangsfläche des Verbindungselements als auch an der Innenfläche der Ausnehmung in dem Stecksockel dichtend anliegt. Das Dichtungselement verhindert, daß zwischen der Außenfläche der gekapselten Spule und dem Metallgehäuse eingedrungene Feuchtigkeit in den Anschlußraum gelangt. In einem Ausführungsbeispiel ist das Verbindungselement als Schraube ausgebildet, die durch eine Bohrung in der dem Schutzleiteranschluß zugeordneten Kontaktfahne geführt ist und deren Gewinde in das Metallgehäuse geschraubt ist. Dabei wird die Kontaktfahne zwischen dem Kopf der Schraube und dem Stecksockel eingespannt. Auch wenn die Schraube bei der Montage mit einem für die elektrische Kontaktierung ausreichenden Drehmoment angezogen wird, läßt sich nicht ausschließen, daß der Kunststoff des Stecksockels im Laufe der Zeit seine Eigenschaften ändert, insbesondere schwindet oder seine Elastizität sich ändert. Dies kann dazu führen, daß sich der Übergangswiderstand zwischen der Kontaktfahne und dem Schraubenkopf derart vergrößert, daß ein ausreichender elektrischer Kontakt nicht mehr gegeben ist. Diese Gefahr besteht nicht, wenn das Verbindungselement - wie in einem anderen Ausführungsbeispiel der DE 198 54 100 A1 - über je eine metallische Preßverbindung mit der Kontaktfahne und dem Metallgehäuse verbunden ist. In diesem Fall hat eine Veränderung der Eigenschaften des für den Stecksockel verwendeten Kunststoffs keinen nachteiligen Einfluß auf den elektrischen Übergangswiderstand zwischen der Kontaktfahne und dem Verbindungselement sowie zwischen diesem und dem Metallgehäuse.

Der Erfindung liegt die Aufgabe zugrunde, bei einer Magnetspulenanordnung der eingangs genannten Art auch bei der Verbindung der dem Schutzleiteranschluß zugeordneten Kontaktfahne mit dem Metallgehäuse durch eine Schraubverbindung einen dauerhaften elektrischen Kontakt zwischen der Kontaktfahne und dem Metallgehäuse sicherzustellen.

Diese Aufgabe wird durch die im Anspruch 1 gekennzeichneten Merkmale gelöst. Mit dem zwischen der Kontaktfahne und dem Metallgehäuse angeordneten rohrförmigen Metallteil befindet sich ein Bauteil im Kraftfluß, das auch auf Dauer eine sichere elektrische Kontaktierung gewährleistet, die von den Materialeigenschaften des für den Stecksockel verwendeten Kunststoffs unabhängig ist.

Vorteilhafte Weiterbildungen der Erfindung sind in den Unteransprüchen gekennzeichnet. Sie betreffen die konstruktive Ausgestaltung des Verbindungselementes zwischen der Kontaktfahne und dem Metallgehäuse einschließlich der elektrisch leitenden Verbindung zwischen der Kontaktfahne, dem Verbindungselement und dem Metallgehäuse sowie die Ausgestaltung der zwischen dem Verbindungselement und der Aussparung des Stecksockels angeordneten Dichtelemente.

Die Erfindung wird im folgenden mit ihren weiteren Einzelheiten anhand von in den Zeichnungen dargestellten Ausführungsbeispielen näher erläutert. Es zeigen
- Figur 1: den mechanischen Aufbau der erfindungsgemäßen Magnetspulenanordnung in Form einer Explosionszeichnung,
- Figur 2: einen Schnitt durch ein Detail der in der Figur 1 dargestellten Magnetspulenanordnung in vergrößerter Darstellung, bei der zwischen der Kontaktfahne für den Schutzleiteranschluß und dem Metallgehäuse ein rohrförmiges Metallteil angeordnet ist und
- Figur 3: einen Schnitt durch ein Detail der in der Figur 1 dargestellten Magnetspulenanordnung in vergrößerter Darstellung, bei der die Kontaktfahne und das rohrförmige Metallteil einstückig ausgebildet sind.

Gleiche Bauteile sind mit den gleichen Bezugszeichen versehen.

Die Figur 1 zeigt den mechanischen Aufbau einer erfindungsgemäßen Magnetspulenanordnung in Form einer Explosionszeichnung. Die Magnetspulenanordnung besteht aus einer gekapselten Spule 10 und einem Metallgehäuse 11, das aus einem Spulentopf 12 und einer Polplatte 13 gebildet ist. Die gekapselte Spule 10 besteht aus einem mit einer Wicklung 14 versehenen Spulenkörper 15, der mit Kunststoff 16 umspritzt ist und an den ein mit drei Kontaktfahnen versehener Stecksockel 17 angeformt ist. Der Querschnitt der Kontaktfahnen ist rechteckförmig. Von den drei Kontaktfahnen sind in der Figur 1 nur die Kontaktfahnen 18 und 19 sichtbar. Die Kontaktfahne 18 ist dem Schutzleiteranschluß zugeordnet. Die Kontaktfahne 19 ist mit einem der beiden Wicklungsenden der Spule 14 verbunden. Die Kontaktfahne, die mit dem anderen Wicklungsende der Spule 14 verbunden ist, ist von der Kontaktfahne 19 verdeckt. Der Anschluß der elektrischen Leitungen an die Magnetspulenanordnung erfolgt über einen Anschlußstecker, dessen Gehäuse in der Figur 1 schematisch dargestellt und mit dem Bezugszeichen 20 versehen ist. Das Gehäuse 20 des Anschlußsteckers dichtet den von dem Stecksockel 17 und dem Gehäuse 20 gebildeten Kontaktraum 21 nach außen ab. Zwischen dem Stecksockel 17 und der Außenfläche 22 der gekapselten Spule 10 ist eine Ausnehmung 23 vorgesehen. Der Stecksockel 17 ist über einen Steg 24 und einen weiteren Steg 25, der sich in Längsrichtung der gekapselten Spule 10 erstreckt und die Ausnehmung 23 begrenzt, an der gekapselten Spule 10 gehalten.

Der Spulentopf 12 ist mit einer schlitzförmigen Ausnehmung 26 und einer Bohrung 27 versehen. Wird bei der Montage der Magnetspulenanordnung die gekapselte Spule 10 in den Spulentopf 12 geschoben, greift die schlitzförmige Ausnehmung 26 um den Steg 25, der die Ausnehmung 23 seitlich begrenzt. Dabei wird die Wand des Spulentopfs 12 so weit in die Ausnehmung 23 geschoben, daß die Bohrung 27 unter einer in den Figuren 2 und 3 dargestellten Aussparung 28 liegt. Durch Einpressen der Polplatte 13 in den Spulentopf 12 wird die Magnetspulenanordnung verschlossen. Der Spulentopf 12 und die Polplatte 13 bilden das Metallgehäuse 11, das die gekapselte Spule 10 umschließt.

Die Figur 2 zeigt einen Schnitt durch ein Detail der in der Figur 1 dargestellten Magnetspulenanordnung in vergrößerter Darstellung. In dieser Darstellung ist die in der Figur 1 durch die Kontaktfahne 19 verdeckte dritte Kontaktfahne, die mit dem zweiten Ende der Wicklung 14 verbunden ist, zu erkennen. Diese Kontaktfahne ist mit dem Bezugszeichen 29 versehen. Eine Schraube 31 aus elektrisch leitendem Material dient als Verbindungselement für die Kontaktfahne 18 und den Spulentopf 12. Die Schraube 31 ist mit einem Kopf 32 und mit einem Gewinde 33 an dem von dem Kopf 32 abgewandte Ende versehen. Der Kopf 32 ist mit einem Schlitz 34 für die Aufnahme der Klinge eines Schraubendrehers versehen. Anstelle des Schlitzes 34 kann auch eine andere Geometrie für die Aufnahme eines Befestigungswerkzeugs verwendet werden. Zwischen der Kontaktfahne 18 und dem Spulentopf 12 ist ein rohrförmiges Metallteil 36 angeordnet. Das Metallteil 36 befindet sich innerhalb der Aussparung 28 des Stecksockels 17. Die eine Stirnfläche des rohrförmigen Metallteils 36 liegt an der Kontaktfahne 18 an und die andere Stirnfläche an dem Spulentopf 12. Die Schraube 31 ist durch ein Loch 35 in der Kontaktfahne 18 und durch das rohrförmige Metallteil 36 geführt. Die in der Figur 1 dargestellte Bohrung 27 ist mit einem Gewinde 37 versehen. In dieses Gewinde ist das Gewinde 33 der Schraube 31 geschraubt. Die Kontaktfahne 18 und das rohrförmige Metallteil 36 sind zwischen dem Kopf 32 der Schraube 31 und dem Spulentopf 12 eingespannt. Das rohrförmige Metallteil 36 besitzt im wesentlichen die gleichen mechanischen Eigenschaften wie die Schraube 31. Es dient in erster Linie als Abstandshalter. Der zwischen der Kontaktfahne 18 und dem Spulentopf 12 fließende elektrische Strom teilt sich auf zwei parallele Wege auf, von denen der eine über die Schraube 31 und der andere über das rohrförmige Metallteil 36 führt.

Die Schraube 31 ist in dem Bereich zwischen dem Kopf 32 und dem Gewinde 33 mit einer Ringnut 40 versehen. In der Ringnut 40 ist ein Dichtring 41 gehalten, der als Dichtelement zwischen der Schraube 31 und der Innenwand des rohrförmigen Metallteils 36 dient. Ein weiterer Dichtring 42 dient als Dichtelement zwischen der Außenwand des rohrförmigen Metallteils 36 und der Innenwand der Aussparung 28 des Stecksockels 17. Die Aussparung 28 weist insbesondere im Bereich des Dichtrings 42, d. h. im Dichtbereich, einen kreisförmigen Querschnitt auf. Die Dichtringe 41 und 42 verhindern, daß Feuchtigkeit, die über Spalte zwischen der gekapselten Spule 10 und dem Metallgehäuse 11 eingedrungen ist, weiter in den Anschlußraum 21 (siehe Figur 1) gelangt und dort zu Korrosion führt.

Die Schraube 31 ist mit einem von ihrer Kopfseite her zugänglichen Innengewinde 45 versehen. Es dient zur Befestigung des in der Figur 1 schematisch dargestellten Gehäuses 20 des Anschlußsteckers. Die Schraube 31 dient damit nicht nur zur Verbindung der dem Schutzleiteranschluß zugeordneten Kontaktfahne 18 mit dem Metallgehäuse 11 sondern auch zum Befestigen des Anschlußsteckers an dem Stecksockel 17 der gekapselten Spule 10.

Die Figur 3 zeigt einen der Figur 2 entsprechenden Schnitt durch die Magnetspulenanordnung im Bereich des Stecksockels 17. Während in der Figur 2 die Kontaktfahne 18 und das rohrförmige Metallteil 36 getrennte Bauteile sind, sind diese beiden Bauteile in der Figur 3 zu einem gemeinsamen Bauteil 48 mit einer Kontaktfahne 18' und einem rohrförmigen Abschnitt 36' zusammengefaßt. In ihren weiteres. Einzelheiten stimmen die Figuren 2 und 3 überein. Durch die Ausgestaltung von Kontaktfahne und rohrförmigem Metallteil als ein Bauteil wird die Anzahl der Einzelteile verringert. Auch läßt sich das Bauteil 48 leichter handhaben als zwei getrennte Einzelteile. Damit wird der Zusammenbau der Magnetspulenanordnung vereinfacht. Das Bauteil 48 läßt sich kostengünstig als Tiefziehteil herstellen.

## Patentansprüche

1. Magnetspulenanordnung mit einer gekapselten Spule, die aus einem mit einer Wicklung versehenen Spulenkörper besteht, der mit Kunststoff umspritzt ist,
- mit einem über die gekapselte Spule geschobenen, diese umschließenden Metallgehäuse,
- mit einem an die gekapselte Spule angeformten Stecksockel, der mit Kontaktfahnen versehenen ist, von denen eine dem Schutzleiteranschluß zugeordnet ist,
- mit einer Ausnehmung zwischen dem Stecksockel und der Außenfläche der gekapselten Spule, in die das Metallgehäuse eingreift,
- mit einem durch eine Aussparung innerhalb des Stecksockels geführten Verbindungselement, durch das die dem Schutzleiteranschluß zugeordnete Kontaktfahne mit dem Metallgehäuse verbunden ist, und
- mit einem das Verbindungselement umschließenden Dichtelement,
**dadurch gekennzeichnet,**
- **daß** zwischen der dem Schutzleiteranschluß zugeordneten Kontaktfahne (18; 18') und dem Metallgehäuse (12) ein rohrförmiges Metallteil (36; 36') angeordnet ist,
- **daß** das Verbindungselement (31) innerhalb des rohrförmigen Metallteils (36; 36') verläuft,
- **daß** das Dichtelement (41) zwischen dem Verbindungselement (31) und dem rohrförmigen Metallteil (36; 36') angeordnet ist und
- **daß** ein weiteres Dichtelement (42) zwischen dem rohrförmigen Metallteil (36; 36') und der Aussparung (28) innerhalb des Stecksockels (17) angeordnet ist.

2. Magnetspulenanordnung nach Anspruch 1, **dadurch gekennzeichnet, daß** das Verbindungselement als Schraube (31) ausgebildet ist, deren mit einem Gewinde (33) versehener Abschnitt in das Metallgehäuse (12) geschraubt ist, wobei das rohrförmige Metallteil (36; 36') zwischen dem Kopf (32) der Schraube (31) und dem Metallgehäuse (12) eingespannt ist.

3. Magnetspulenanordnung nach Anspruch 2, **dadurch gekennzeichnet, daß** das Dichtelement (41) zwischen der Schraube (31) und dem rohrförmigen Metallteil (36; 36') als Dichtring ausgebildet ist.

4. Magnetspulenanordnung nach Anspruch 3, **dadurch gekennzeichnet, daß** der zwischen dem Kopf (32) und dem Gewinde (33) liegende Abschnitt der Schraube (31) zylinderförmig ausgebildet und mit einer Ringnut (40) versehen ist.

5. Magnetspulenanordnung nach einem der vorhergehenden Ansprüche, **dadurch gekennzeichnet, daß** die Aussparung (28) des Stecksockels (17) im Dichtbereich einen kreisförmigen Querschnitt aufweist und daß das weitere Dichtelement (42) zwischen dem Verbindungselement (31) und dem rohrförmigen Metallteil (36; 36') als Dichtring ausgebildet ist.

6. Magnetspulenanordnung nach einem der vorhergehenden Ansprüche, **dadurch gekennzeichnet, daß** das rohrförmige Metallteil (36') und die dem Schutzleiteranschluß zugeordnete Kontaktfahne (18') als ein Bauteil (48) ausgebildet sind.

7. Magnetspulenanordnung nach Anspruch 6, **dadurch gekennzeichnet, daß** das rohrförmige Metallteil (36') an die dem Schutzleiteranschluß zugeordnete Kontaktfahne (18') angeformt ist.

8. Magnetspulenanordnung nach Anspruch 6, **dadurch** - **gekennzeichnet**, daß das rohrförmige Metallteil (36') und die dem Schutzleiteranschluß zugeordnete Kontaktfahne (18') als Tiefziehteil ausgebildet sind.

9. Magnetspulenanordnung nach einem der vorhergehenden Ansprüche, **dadurch gekennzeichnet, daß** das Verbindungselement (31) mit einem Innengewinde (45) für die Befestigung eines Anschlußsteckers an dem Stecksockel (17) versehen ist.

## Claims

1. Magnet coil arrangement having an encapsulated coil which comprises a coil former which is provided with a winding and is extrusion-coated with plastic,
- having a metal housing which is pushed over the encapsulated coil and surrounds the said encapsulated coil,
- having a plug base which is integrally formed on the encapsulated coil and is provided with contact tabs, with one of the said contact tabs being associated with the protective-earth conductor connection,
- having a recess between the plug base and the outer face of the encapsulated coil, with the metal housing engaging into the said recess,
- having a connecting element which is routed through a cutout within the plug base and by means of which the contact tab which is associated with the protective-earth conductor connection is connected to the metal housing, and
- having a sealing element which surrounds the connecting element,
**characterized**
- **in that** a tubular metal part (36; 36') is arranged between the contact tab (18; 18'), which is associated with the protective-earth conductor connection, and the metal housing (12),
- **in that** the connecting element (31) runs within the tubular metal part (36; 36'),
- **in that** the sealing element (41) is arranged between the connecting element (31) and the tubular metal part (36; 36'), and
- **in that** a further sealing element (42) is arranged between the tubular metal part (36; 36') and the cutout (28) within the plug base (17).

2. Magnet coil arrangement according to Claim 1, **characterized in that** the connecting element is in the form of a screw (31) and the section of the said screw which is provided with a thread (33) is screwed into the metal housing (12), with the tubular metal part (36; 36') being clamped between the head (32) of the screw (31) and the metal housing (12).

3. Magnet coil arrangement according to Claim 2, **characterized in that** the sealing element (41) between the screw (31) and the tubular metal part (36; 36') is in the form of a sealing ring.

4. Magnet coil arrangement according to Claim' 3, **characterized in that** the section of the screw (31) which is situated between the head (32) and the thread (33) is cylindrical and is provided with an annular groove (40).

5. Magnet coil arrangement according to one of the preceding claims, **characterized in that** the cutout (28) in the plug base (17) has a circular cross section in the sealing region, and **in that** the further sealing element (42) between the connecting element (31) and the tubular metal part (36; 36') is in the form of a sealing ring.

6. Magnet coil arrangement according to one of the preceding claims, **characterized in that** the tubular metal part (36') and the contact tab (18') which is associated with the protective-earth conductor connection are formed as one component (48).

7. Magnet coil arrangement according to Claim 6, **characterized in that** the tubular metal part (36') is integrally formed on the contact tab (18') which is associated with the protective-earth conductor connection.

8. Magnet coil arrangement according to Claim 6, **characterized in that** the tubular metal part (36') and the contact tab (18') which is associated with the protective-earth conductor connection are in the form of a deep-drawn part.

9. Magnet coil arrangement according one of the preceding claims, **characterized in that** the connecting element (31) is provided with an internal thread (45) for attaching a connection plug to the plug base (17).

## Revendications

1. Système de bobine magnétique doté d'une bobine encapsulée constituée d'un corps de bobine doté d'un enroulement et englobé dans une matière synthétique, et présentant
- un boîtier métallique passé au-dessus de la bobine encapsulée et entourant cette dernière,
- un socle d'enfichage formé sur la bobine encapsulée et doté d'ailettes de contact dont une est associée à une borne de conducteur de protection,
- une découpe entre le socle d'enfichage et la surface extérieure de la bobine encapsulée et dans laquelle le boîtier métallique s'engage,
- un élément de liaison passé à l'intérieur du socle d'enfichage par un évidement et par lequel l'ailette de contact associée à la borne du conducteur de protection est reliée au boîtier métallique et
- un élément d'étanchéité qui entoure l'élément de liaison,
**caractérisé en ce que**
- une pièce métallique tubulaire (36 ; 36') est disposée entre l'ailette de contact (18 ; 18') associée à la borne du conducteur de protection et le boîtier métallique (12),
- **en ce que** l'élément de liaison (31) s'étend à l'intérieur de la pièce métallique tubulaire (36 ; 36'),
- **en ce que** l'élément d'étanchéité (41) est disposé entre l'élément de liaison (31) et la pièce métallique tubulaire (36 ; 36') et
- **en ce qu'**un autre élément d'étanchéité (42) est disposé entre la pièce métallique tubulaire (36 ; 36') et l'évidement (28) ménagé à l'intérieur du socle d'enfichage (17).

2. Système de bobine magnétique selon la revendication 1, **caractérisé en ce que** l'élément de liaison est configuré comme vis (31) dont une partie filetée (33) est vissée dans le boîtier métallique (12), la pièce métallique tubulaire (36 ; 36') étant serrée entre la tête (32) de la vis (31) et le boîtier métallique (12).

3. Système de bobine magnétique selon la revendication 2, **caractérisé en ce que** l'élément d'étanchéité (41) prévu dans la vis (31) et la pièce métallique tubulaire (36 ; 36') est configuré comme bague d'étanchéité.

4. Système de bobine magnétique selon la revendication 3, **caractérisé en ce que** la partie de la vis (31) située entre la tête (32) et le filet (33) a une forme cylindrique et est dotée d'une rainure annulaire (40).

5. Système de bobine magnétique selon l'une des revendications précédentes, **caractérisé en ce que** l'évidement (28) ménagé dans le socle d'enfichage (17) présente une section transversale circulaire dans sa partie assurant l'étanchéité et **en ce que** l'autre élément d'étanchéité (42) prévu entre l'élément de liaison (31) et la pièce métallique tubulaire (36 ; 36') est configuré comme bague d'étanchéité.

6. Système de bobine magnétique selon l'une des revendications précédentes, **caractérisé en ce que** la pièce métallique tubulaire (36') et l'ailette de contact (18') associée à la borne de conducteur de protection sont configurées comme composant (48).

7. Système de bobine magnétique selon la revendication 6, **caractérisé en ce que** la pièce métallique tubulaire (36') est formée sur l'ailette de contact (18') associée à la borne du conducteur de protection.

8. Système de bobine magnétique selon la revendication 6, **caractérisé en ce que** la pièce métallique tubulaire (36') et l'ailette de contact (18') associée à la borne du conducteur de protection sont configurées comme pièce emboutie.

9. Système de bobine magnétique selon l'une des revendications précédentes, **caractérisé en ce que** l'élément de liaison (31) est doté d'un filet intérieur (45) qui permet de fixer une fiche de raccordement sur le socle d'enfichage (17).
